# FASCICULE DE BREVET EUROPEEN

(11) **EP 0 220 999 B1**
(45) Date de publication et mention de la délivrance du brevet: **17.11.1988**
(21) Numéro de dépôt: 86440068.4
(22) Date de dépôt: 25.08.1986
(51) Int. Cl.: E05B 65/08

(54) **Ferrure de verrouillage d'un ouvrant coulissant**
Verriegelungseinrichtung eines Schiebeflügels
Lock mechanism for a sliding wing

(30) Priorité: 26.09.1985 FR 8514411
(43) Date de publication de la demande: 06.05.1987
(73) Titulaire: FERCO INTERNATIONAL Usine de Ferrures de Bâtiment Société à responsabilité limitée, F-57400 Sarrebourg (FR)
(72) Inventeur: Vigreux, Daniel, F-57870 Vallerysthal Fontaines (FR)
(74) Mandataire: Aubertin, François

(56) Documents cités:
- US-A- 3 368 374
- US-A- 3 904 229

## Description

L'invention concerne une ferrure de verrouillage d'un ouvrant coulissant composée d'un loquet et d'une garniture d'ouvrant coulissant, cette garniture comprenant une plaque intérieure pourvue d'une poignée solidaire d'une coulisse de commande coopérant avec l'élément de commande du loquet par l'intermédiaire d'un élément de liaison et une plaque extérieure pourvue d'un bloc de sûreté coopérant avec la coulisse de commande par l'intermédiaire de sa pièce de transmission.

Une ferrure de ce type est déjà connue du document US-A-3 368 374.

Toutefois, cette ferrure ne peut pas être adaptée à toute épaisseur d'ouvrant du fait que les liaisons établissant la coopération de l'élément de commande du loquet et la coopération du bloc de sûreté avec la coulisse de commande ne permettent qu'une faible variation de l'épaisseur de l'ouvrant coulissant.

La présente invention a pour but de remédier à ces inconvénients. Cet objectif est atteint en prévoyant selon l'invention une ferrure de verrouillage d'un ouvrant coulissant composée d'un loquet et d'une garniture d'ouvrant coulissant, cette garniture comprenant une plaque intérieure pouvue d'une poignée solidaire d'une coulisse de commande coopérant avec l'élémentde commande du loquet par l'intermédiaire d'un élément de liaison et une plaque extérieure pourvue d'un bloc de sûreté coopérant avec la coulisse de commande par l'intermédiaire de sa pièce de transmission qui est caractérisée en ce que la coulisse de commande, coopérant avec l'élément de commande du loquet et le bloc de sûreté est amovible et réversible et qu'elle comporte un bossage faisant saillie par rapport à l'une de ses faces et dans lequel est réalisé un logement pénétré par la pièce de transmission du bloc de sûreté.

Ces caractéristiques permettend de prévoir, pour chaque épaisseur d'ouvrant coulissant, une coulisse de commande spécifique en tenant compte du décalage existant entre le plan faisant face au loquet, à savoir le plan de la coulisse de commande comportant l'élément de liaison coopérant avec l'élément de commande du loquet et le plan faisant face au bloc de sûreté et plus précisément le plan de la coulisse de commande comportant la lumière transversale coopérant avec la pièce de transmission du bloc de sûreté.

Ce décalage varie en général de la moitié de la variation de l'épaisseur de l'ouvrant coulissant, étant donné que le loquet, généralement centré par rapport à l'épaisseur de l'ouvrant coulissant, est déplacé de la moitié de la variation, tandis que le bloc de sûreté, solidaire de la plaque extérieure, est déplacé de la totalité de la variation de l'épaisseur de l'ouvrant coulissant.

La mise en place d'une coulisse de commande adéquate est grandement facilité, lorsque la poignée est rendue solidaire de la coulisse de commande par au moins un élément de fixation élastique.

Un exemple de réalisation avantageux de l'invention prévoit que la coulisse de commande comporte sur chacune de ses faces un plan faisant face au loquet et un plan faisant face au bloc de sûreté. Ceci permet la réversibilité de la coulisse de commande. De ce fait, on peut utiliser la même ferrure pour des ouvrants coulissants d'épaisseurs différentes. En effet, la coulisse de commande peut servir par l'une de ses faces pour un ouvrant coulissant d'une épaisseur donnée alors qu'en inversant la coulisse de commande on peut se servir de l'autre de ses faces pour un ouvrant coulissant ayant une autre épaisseur.

Dans le cas de la réversibilité de la coulisse de commande, celle-ci se conçoit avantageusement de telle façon qu'au moins une des faces de la coulisse de commande comporte un décalage entre le plan faisant face au loquet et le plan faisant face au bloc de sûreté et que le décalage entre le plan faisant face au loquet et le plan faisant face au bloc de sûreté est égal à la différence entre la profondeur d'engagement minima et maxima de l'élément de liaison au loquet et/ou de la pièce de transmission du bloc de sûreté.

Selon l'invention, la poignée est rendue solidaire de la coulisse de commande par au moins une vis dont la tête constitue l'élément de liaison entre la coulisse de commande et le loquet.

Une autre application de l'invention est obtenue par une conception prévoyant que la poignée est rendue solidaire de la coulisse de commande par deux vis dont l'une çomporte une tête en fonction de l'une des faces de la coulisse de commande et dont l'autre comporte une tête en fonction de l'autre face de la coulisse de commande.

Ainsi, il suffit d'interchanger les vis au moment du retournement de la coulisse de commande pour adapter la ferrure de verrouillage à l'autre épaisseur d'ouvrant coulissant.

Les avantages obtenus grâce à cette invention consistent essentiellement en ce que la ferrure de verrouillage d'un ouvrant coulissant peut facilement être adaptée à une grande variété d'épaisseur de l'ouvrant coulissant. De ce fait, on procède à une normalisation de cette ferrure et, par voie de conséquence, on limite le nombre de ferrures, ce qui entraîne une diminution du coût, tant dans le cadre de la fabrication que dans celui de l'investissement pour le stockage des ferrures.

L'invention est exposée ci-après plus en détail à l'aide de dessins représentant seulement un mode d'exécution.

La figure 1 représente, en élévation et en coupe, un ouvrant coulissant d'une fenêtre ou d'une porte comportant une ferrure de verrouillage conforme à l'invention.

On se réfère à la figure 1.

On réalise dans la paroi externe 1 et dans la paroi

interne 2 d'un ouvrant coulissant 3 d'une fenêtre ou d'une porte une lumière 4, 5 dans lesquelles on peut loger une ferrure de verrouillage 6. Cette dernière est composée d'un loquet 7 et d'une garniture d'ouvrant coulissant 8. Le loquet 7 est centré par rapport à l'épaisseur de l'ouvrant coulissant 3.

La garniture 8 comprend une plaque extérieure 9, appliquée sur la face externe 10 de la paroi externe 1, et une plaque intérieure 11 appliquée sur la face externe 12 de la paroi interne 2 de l'ouvrant coulissant 3. Ces deux plaques 9 et 11 sont maintenues assemblées par des vis de fixation 13, 14 dont la tête 15, 16 est située du côté de la plaque intérieure 11 et dont les tiges filetées 17, 18 sont vissées dans des douilles taraudées 19, 20 solidaires de la face interne 21 de la plaque extérieure 9, les douilles taraudées 19, 20 étant situées à l'intérieur des lumières 4, 5.

La plaque extérieure 9 présente un enfoncement 22 servant de poignée extérieure et permettant de manoeuvrer depuis l'extérieur l'ouvrant coulissant 3. De même, la plaque intérieure 11 présente un enfoncement 23 permettant de manoeuvrer depuis l'intérieur l'ouvrant coulissant 3. Le loquet 7 occupe la place disponible entre les deux enfoncements 22 et 23.

Le long de la face externe 24 du fond 25 de l'enfoncement 23 se déplace, d'une manière rectiligne, une poignée 26 permettant de manoeuvrer le loquet 7 pour la fermeture et/ou l'ouverture de l'ouvrant coulissant 3 et, par voie de conséquence, pour la fermeture et/ou l'ouverture de la fenêtre ou de la porte. La manipulation de la poignée 26 est rendue possible par un élément de préhension 27 faisant saillie par rapport à la face externe 28 de la poignée 26.

Cette poignée 26 permet d'actionner une coulisse de commande 29 interposée entre la face interne 30 de la poignée 26 et la face interne 31 du loquet 7. Cette coulisse de commande 29 se déplace dans une lumière 32 réalisée dans le fond 25 de l'enfoncement 23. Conformément à l'invention, cette coulisse 29 est amovible, ce qui permet d'adapter cette dernière à l'épaisseur de l'ouvrant coulissant 3.

La coulisse de commande 29 est reliée à la poignée 26 par au moins un élément de liaison amovible 33.

Selon un premier mode de réalisation, cet élément de liaison est un élément de fixation élastique tel que rivet élastique, vis stop avec rondelle élastique.

Selon un second mode de réalisation, cet élément de liaison est une vis 33 dont la tige filetée 34, traversant la coulisse de commande 29, est vissée dans un alésage taraudé 35 situé à l'emplacement de l'élément de préhension 26. Cependant, cet alésage taraudé 35 est borgne et ne débouche pas sur la face externe de l'élément de préhension 27. Cette vis 33 est pourvue d'un épaulement 36 qui, lors du vissage, applique fortement la coulisse de commande 29 contre la face interne 30 de la poignée 26. La tête 37 de la vis 33 à son extrémité libre 38 des moyens de manoeuvre 39 tels que fente pour l'extrémité d'un tournevis, un six-pans creux ou autres.

Avantageusement, on se sert de cette tête 37 en tant qu'élément de liaison entre la coulisse de commande 29 et un élément de commande (non représenté) du loquet 7. De ce fait, la manoeuvre d'ouverture ou de fermeture de la poignée 26 est transmise au loquet 7.

La coulisse de commande 29 comporte un bossage 40 faissant saillie par rapport à l'une des faces 41, 42 de la coulisse de commande 29. On réalise dans ce bossage 40 un logement 43 dans lequel pénètre la pièce de transmission 44 d'un bloc de sûreté 45. Ce dernier est logé dans un moyeu 46, solidaire de la face interne 21 de la plaque extérieure 9 de la garniture d'ouvrant 8, et maintenue en place par un élément de maintien 47 rendu solidaire du moyeu 46 par au moins un élément de fixation 48. Le téton de commande 49 de la pièce de transmission 44 du bloc de sûreté 45 peut se déplacer dans une lumière transversale 50 réalisée dans le bossage 40 de la coulisse de commande 29.

Ainsi, cette dernière comporte un plan 51 faisant face au loquet 7, à savoir le plan comportant l'élément de liaison 33 coopérant avec l'élément de commande du loquet 7; et un plan 52 faisant face au bloc de sûreté 45, à savoir le plan comportant la lumière transversale 50 coopérant avec le téton de commande 49 de la pièce de transmission 44 du bloc de sûreté 45.

Conformément à l'invention, il y a un décalage entre les plans 51 et 52. Ce décalage entre les plans 51, 52 est égal à la différence entre la profondeur d'engagement minima et maxima de l'élément de liaison 33 au loquet 7 et/ou égal à la différence entre la profondeur d'engagement minima et maxima de la pièce de transmission 44 du bloc de sûreté 45 dans le logement 43 du bossage 40. En raison de ce décalage, on peut utiliser la même coulisse de commande 29 pour deux épaisseurs différentes d'ouvrant coulissant 3 et ceci est rendu possible du fait que la coulisse de commande 29 est amovible et réversible.

Le décalage entre les plans 51 et 52 étant tel que chaque face 41, 42 de la coulisse de commande 29 comporte un plan 51 faisant face au loquet 7 et un plan 52 faisant face au bloc de sûreté 45, et en se référant à la figure, la position de la coulisse de commande 29 est telle que sa face 41 comporte les plans 51, 52 en retournant la coulisse de commande 29, les plans 51, 52 sont situés du côté de la face 42, le plan 52 étant alors constitué par la face externe 53 du bossage 40.

Après retournement, le plan 51 de la face 42 de la coulisse de commande 29 est éloigné de la face interne 31 du loquet 7. Pour assurer la liaison entre la coulisse de commande 29 et l'élémentde commande du loquet 7, il est nécessaire de remplacer l'élément de liaison 33 à tête de longueur courte 37 par un autre élément de liaison 54 comportant une tête 55 de longueur plus importante.

Avantageusement, la coulisse de commande 29 est rendue solidaire de la poignée 26 par deux éléments de liaison 33 et 54. De ce fait, il suffit au moment du retournement de la coulisse de commande 29, d'interchanger les deux éléments de liaison 33 et 54, c'est-à-dire mettre l'élément de liaison 54 à la place de l'élément de liaison 33 qui, lui, sera mis à la place de l'élément de liaison 54.

## Revendications

1. Ferrure de verrouillage d'un ouvrant coulissant composé d'un loquet (7) et d'une garniture d'ouvrant coulissant (8), cette garniture (8) comprenant une plaque intérieure (11) pourvue d'une poignée (26) solidaire d'une coulisse de commande (29) coopérant avec l'élément de commande du loquet (7) par l'intermédiaire d'un élément de liaison (33) et une plaque extérieure (9) pourvue d'un bloc de sûreté (45) coopérant avec la coulisse de commande (29) par l'intermédiaire de sa pièce de transmission (44) caractérisée en ce que la coulisse de commande (29), coopérant avec l'élément de commande du loquet (7) et le bloc de sûreté (45) est amovible et réversible et qu'elle comporte un bossage (40) faissant saillie par rapport à l'une de ses faces (41, 42) et dans lequel est réalisé un logement (43) pénétré par la pièce de transmission (44) du bloc de sûreté (45).

2. Ferrure selon la revendication 1, caractérisée en ce que la poignée (26) est rendue solidaire de la coulisse de commande (29) par au moins un élément de liaison (33).

3. Ferrure selon les revendications 1 et 2, caractérisée en ce que la poignée (26) est rendue solidaire de la coulisse de commande (29) par au moins un élément de fixation élastique.

4. Ferrure selon les revendications 1 et 2, caractérisée en ce que la poignée (26) est rendue solidaire de la coulisse de commande (29) par au moins une vis.

5. Ferrure selon les revendications 1 et 2, caractérisée en ce que la coulisse de commande (29) comporte sur chacune de ses faces (41,42) un plan (51) faisant face au loquet (7) et un plan (52) faisant face au bloc de sûreté (45).

6. Ferrure selon la revendication 5, caractérisée en ce qu'au moins une des faces (41, 42) de la coulisse de commande (29) comporte un décalage entre le plan (51) faisant face au loquet (7) et le plan (52) faisant face au bloc de sûreté (45).

7. Ferrure selon la revendication 6, caractérisée en ce que le décalage entre le plan (51) faisant face au loquet (7) et le plan (52) faisant face au bloc de sûreté (45) est égal à la différence entre la profondeur d'engagement minima et maxima de l'élément de liaison (33) au loquet (7) et/ou est égal à la différence entre la profondeur d'engagement minima et maxima de la pièce de transmission (44) du bloc de sûreté (45).

8. Ferrure selon la revendication 2, caractérisée en ce que l'élément de liaison (33) rendant solidaire la poignée (26) de la coulisse de commande (29) est une vis interchangeable (33, 54) comportant un épaulement (36) pour appliquer fortement la coulisse de commande (29) contre la face interne (30) de la poignée (26), la tige filetée (34) étant vissée dans un alésage taraudé (35) réalisé dans la poignée (26), et dont la tête (37, 55) constitue l'élément de liaison entre la coulisse de commande (29) et le loquet (7).

9. Ferrure selon la revendication 8, caractérisée en ce que la poignée (26) est rendue solidaire de la coulisse de commande (29) par deux vis interchangeables (33, 54) dont l'une des vis (33) comporte une tête (37) en fonction de l'une des faces (41) de la coulisse de commande (29) et dont l'autre vis (54) comporte une tête (55) en fonction de l'autre face (42) de la coulisse de commande (29).

## Patentansprüche

1. Verriegelungsvorrichtung für einen Schiebeflügel, der aus einem Fallriegel (7) und einem Schiebeflügelbeschlag (8) zusammengesetzt ist, wobei dieser Beschlag (8) eine innere Platte (11) mit einem Griff (26), der mit einem Betätigungsschieber (29) verbunden ist, welcher mit dem Betätigungselement des Fallriegels (7) unter Zwischenschaltung eines Verbindungselementes (33) zusammenwirkt, und eine äussere Platte (9) aufweist, die mit einem Sicherungsblock (45) versehen ist, der unter Zwischenschaltung seines Übertragungsteiles (44) mit dem Betätigungsschieber (29) zusammenwirkt, dadurch gekennzeichnet, dass der mit dem Betätigungselement des Fallriegels (7) und dem Sicherungsblock (45) zusammenwirkende Betätigungsschieber (29) lösbar und reversibel ist und dass er einen Vorsprung (40) aufweist, der von einer seiner Seiten (41, 42) absteht und in dem ein Sitz (43) ausgebildet ist, in weichen der Übertragungsteil (44) des Sicherungsblockes (45) eingreift.

2. Vorrichtung nach Anspruch 1, dadurch gekennzeichnet, dass der Griff (26) mit dem Betätigungsschieber (29) über zumindest ein Verbindungselement (33) verbunden ist.

3. Vorrichtung nach den Ansprüchen 1 und 2, dadurch gekennzeichnet, dass der Griff (26) mit dem Betätigungsschieber (29) über zumindest ein elastisches Betätigungselement verbunden ist.

4. Vorrichtung nach den Ansprüchen 1 und 2, dadurch gekennzeichnet, dass der Griff (26) mit dem Betätigungsschieber (29) über zumindest eine Schraube verbunden ist.

5. Vorrichtung nach den Ansprüchen 1 und 2, dadurch gekennzeichnet, dass der Betätigungsschieber (29) auf jeder seiner beiden Seiten (41, 42) eine ebene Fläche aufweist, von denen die eine ebene Fläche (51) dem Fallriegel (7) gegenüberliegt, wogegen die andere Fläche (52) dem Sicherungsblock (45) gegenüberliegt.

6. Vorrichtung nach Anspruch 5, dadurch gekennzeichnet, dass zumindest eine der Seiten (41, 42) des Betätigungsschiebers (45) eine Versetzung zwischen der dem Fallriegel (7) gegenüberliegenden Fläche (51) und der dem Sicherungsblock (45) gegenüberliegenden Fläche (25) aufweist.

7. Vorrichtung nach Anspruch 6, dadurch gekennzeichnet, dass die Versetzung zwischen der dem Fallriegel (7) gegenüberliegenden Fläche (51) und der dem Sicherungsblock (45) gegenüberliegenden Fläche (45) gleich der Differenz zwischen der kleinsten und der grössten Eingriffstiefe des Verbindungselementes (33) am Fallriegel (7) und/oder gleich der Differenz zwischen der kleinsten und grössten Eingriffstiefe des Übertragungsteiles (44) des Sicherungsblockes (45) ist.

8. Vorrichtung nach Anspruch 2, dadurch gekennzeichnet, dass das Verbindungselement (33), welches den Griff (26) mit dem Betätigungsschieber (29) verbindet, eine austauschbare Schraube (33, 54) ist, die einen Bund (36) aufweist, um den Betätigungsschieber (29) gegen die Innenseite (30) des Griffes (26) kräftig anzudrücken, wobei der Gewindeschaft (34) der Schraube in eine Gewindebohrung (35) im Griff (26) eingeschraubt ist und der Kopf (37, 55) der Schraube das Verbindungselementzwischen dem Betätigungsschieber (29) und dem Fallriegel (7) bildet.

9. Vorrichtung nach Anspruch 8, dadurch gekennzeichnet, dass der Griff (26) mit dem Betätigungsschieber (29) durch zwei gegeneinander austauschbare Schrauben (33, 54) verbunden ist, von denen die eine Schraube (33) einen Kopf (37) aufweist, der einer der Seiten (41) des Betätigungsschiebers (29) zugeordnet ist, und die andere Schraube (54) einen Kopf (55) aufweist, welcher der anderen Seite (42) des Betätigungsschiebers (29) zugeordnet ist.

## Claims

1. Locking mechanism for a sliding leaf consisting of a latch (7) and a sliding fitting (8), such fitting (8) including an interior plate (11) provided with a handle (26) integrally connected with a control slot (29) cooperating with the control element of the latch (7) through the intermediary of a connecting element (33) and an external plate (9) provided with a safety block (45) cooperating with the control slot (29) through the intermediary of its transmission unit (44) characterized by the fact that the control slot (29), cooperating with the control element of the latch (7) and the safety block (45) is detachable and reversible and that it includes a boss (40) projecting in relation to one of its faces (41, 42) and in which a housing (43) is made penetrated by the transmission unit (44) of the safety block (45).

2. Locking mechanism in accordance with claim 1, characterized by the fact that the handle (26) is integrally connected with the control slot (29) by at least one element of connection (33).

3. Locking mechanism in accordance with claims 1 and 2, characterized by the fact that the handle (26) is integrally connected with the control slot (29) by at least one elastic fixing element.

4. Locking mechanism in accordance with claims 1 and 2, characterized by the fact that the handle (26) is-integrally connected with the control slot (29) by at least one screw.

5. Locking mechanism in accordance with claims 1 and 2, characterized by the fact that the control slot (29) includes on each of its faces (41,42) a plane (51) facing the latch (7) and a plane (52) facing the safety block (45).

6. Locking mechanism in accordance with claim 5, characterized by the fact that a least one of the faces (41, 42) of the control slot (29) has a displacement between the plane (51) facing the latch (7) and the plane (52) facing the safety block (45).

7. Locking mechanism in accordance with claim 6, characterized by the fact that the displacement between the plane (51) facing the latch (7) and the plane (52) facing the safety block (45) is equal to the difference between the minimum and maximum depths of engagement of the connecting element (33) with the latch (7) and/or is equal to the difference between the minimum and maximum depths of engagement of the transmission unit (44) of the safety block (45).

8. Locking mechanism in accordance with claim 2, characterized by the fact that the connecting element (33) making the handle (26) integrally connected with the control slot (29) is an interchangeable screw (33, 54) having a shoulder (36) to press the control slot (29) hard against the inside face (30) of the handle (26), the threaded shaft (34) being screwed into a threaded socket (35) made in the handle (26), and of which the head (37, 55) constitutes the element of connection between the control slot (29) and the latch (7).

9. Locking mechanism in accordance with claim 8, characterized by the fact that the handle (26) is integrally connected with the control slot (29) by two interchangeables screws (33, 54) of which one screw (33) has a head (37) relating to one of the faces (41) of the control slot (29) and of which the other screw (54) has a head (55) relating to the other face (42) of the control slot (29).
